# EUROPÄISCHE PATENTSCHRIFT

(11) **EP 3 938 721 B1**
(45) Veröffentlichungstag und Bekanntmachung des Hinweises auf die Patenterteilung: **18.09.2024**
(21) Anmeldenummer: 20711533.8
(22) Anmeldetag: 06.03.2020
(51) Int. Cl.: F25D 19/00, F25B 9/14, F25B 9/10, F25B 9/12, F25B 9/02

(54) **KRYOSTAT**
CRYOSTAT
CRYOSTAT

(30) Priorität: 12.03.2019 DE 102019203341
(43) Veröffentlichungstag der Anmeldung: 19.01.2022
(73) Patentinhaber: Pressure Wave Systems GmbH, 82024 Taufkirchen (DE)
(72) Erfinder: HÖHNE, Jens, 82024 Taufkirchen (DE)
(74) Vertreter: Winter, Brandl - Partnerschaft mbB
(86) Internationale Anmeldenummer: PCT/EP2020/056053
(87) Internationale Veröffentlichungsnummer: WO 2020/182671

(56) Entgegenhaltungen:
- WO-A2-2009/000629
- WO-A2-2010/106309
- DE-A1- 102011 115 303
- DE-B3- 102016 214 731
- DE-B4- 102011 115 303

## Beschreibung

### Technisches Gebiet

Die vorliegende Erfindung betrifft einen Kryostaten nach Anspruch 1 für Experimente bei Temperaturen im Bereich von kleiner 2 K.

Kryostaten und insbesondere Entmischungskryostaten für Temperaturen im Bereich von kleiner 2 K werden zurzeit im Wesentlichen für die Entwicklung von Quantencomputern und Quantenkommunikationsgeräten benötigt und gebaut. Dabei ist die Anordnung der einzelnen Temperaturniveaus bzw. Kälteplatten und damit auch die Anordnung von Experimentierplätze durch die vertikale Anordnung herkömmlicher Kryostate gegeben.

Fig. 7a und 7b zeigen schematisch einen Entmischungskryostaten nach dem Stand der Technik mit hängendem, vertikalem Aufbau. Der Entmischungskryostat nach Fig. 7 umfasst sechs Kühlstufen 2-1 bis 2-6 mit vier Experimentierplätzen 4-1 bis 4-4. Der Bereich der Raumtemperatur ist nicht als Experimentierplatz ausgestattet. Die Temperaturniveaus der sechs Kühlstufen 2-i werden durch drei nicht näher spezifizierte Kühleinrichtungen bereitgestellt.

Eine nicht näher dargestellte erste Kühleinrichtung, z. B. eine erste Stufe eines GM-Kühlers, umfasst eine erste Kälteplatte 8-1 mit dem unter der ersten Kälteplatte 8-1 angeordneten erstem Experimentierplatz 4-1. Die erste Kühlstufe 2-1 stellt ein Temperaturniveau von ca. 50 K für den ersten Experimentierplatz 4-1 bereit.

Eine nicht näher dargestellte, zweite Kühleinrichtung, z. B. eine zweite Stufe des GM-Kühlers, umfasst eine unter dem ersten Experimentierplatz 4-1 angeordnet, zweite Kälteplatte 8-2. Die zweite Kälteplatte 8-2 bzw. die zweiten Kühlstufe 2-2 befindet sich auf einem Temperaturniveau von ca. 4 K. Unter der zweiten Kälteplatte 8-2 ist der zweite Experimentierplatz 4-2 auf dem Temperaturniveau der zweiten Kühlstufe 2-2 angeordnet. Unter dem zweiten Experimentierplatz 4-2 ist eine dritte Kälteplatte 8-3 einer dritten Kühlstufe 2-3 mit einem Temperaturniveau von ca. 1 K angeordnet, die von einer nicht näher dargestellten, dritten Kühleinrichtung, z. B. einer Joule-Thomson-Stufe, gekühlt wird.

Eine nicht näher dargestellte, vierte Kühleinrichtung, z. B. ein ³He/⁴He-Entmischungskühler, stellt die Temperaturniveaus der vierten, fünften und sechsten Kühlstufe 2-4, 2-5 und 2-6 bereit. Zwischen der vierten Kälteplatte 8-4 und der fünften Kälteplatte 8-5 ist der dritte Experimentierplatz 4-3 auf der vierten Kühlstufe 2-4 vorgesehen. Unter dem dritten Experimentierplatz 4-3 und unter der fünften Kälteplatte 8-5 ist eine sechste Kälteplatte 8-6, der tiefsten Kühlstufe 2-6 vorgesehen. Das Temperaturniveau der vierten Kälteplatte 8-4 liegt im Bereich zwischen 500 und 700 mK, das Temperaturniveau der fünften Kälteplatte 8-5 liegt zwischen 100 und 200 mK und das tiefste Temperaturniveau der sechsten Kälteplatte 8-6 und dem darunter angeordneten vierten Experimentierplatz 4-4 liegt im Bereich <100 mK.

Die gesamte Anordnung ist in einem Vakuumbehälter 10 angeordnet. In dem Vakuumbehälter 10 werden alle sechs Kühlstufen 2-1 bis 2-6 von einem ersten Wärmeschild 12-1 umhüllt. Innerhalb des ersten Wärmeschilds 12-1 werden die zweite bis sechste Kühlstufe 6-2 bis 6-6 von einem zweiten Wärmeschild 12-2 umhüllt. Innerhalb des zweiten Wärmeschilds 12-2 werden die vierte bis sechste Kühlstufe 2-4 bis 2-6 von einem dritten Wärmeschild 12-3 umhüllt. Die tiefste, sechste Kühlstufe 2-6 wird von einem vierten Wärmeschild 12-4 abgeschirmt.

Diese herkömmliche Anordnung hat den Vorteil, dass die einzelnen Temperaturniveaus wie Zwiebelschalen ineinander liegen und einfach herzustellen sind - siehe Fig. 7b. Allerdings werden diese bekannten Kryostaten durch die steigenden Anforderungen in Bezug auf Experimentierplatz auf den einzelnen Stufen relativ groß und vor allem hoch bzw. lang. Dies hat zur Folge, dass die Wärmeschilde immer länger werden und man muss diese entweder teilen oder man muss unterhalb des Apparates sehr viel Platz vorsehen, um diese Wärmeschilde abnehmen zu können, um an die Experimentierplätze zu kommen. Weiterhin müssen alle Aufbauten auf den einzelnen Stufen hängend vorgenommen werden, da innerhalb der Wärmeschilder unter der Kälteplatte des entsprechenden Temperaturniveaus Experimentierplätze vorgesehen sind.

Aus der WO 2010/106309 A2 ist ein Kryostat mit einem nur von oben zugänglichen Experimentierpatz und aus der WO 2009/000629 A2 ist ein Kryostat mit nur einem von der Seite zugänglichen Experimentierplatz bekannt.

Aus dem Artikel von Kurt Uhlig "Concepts for a low-vibration and cryogen-free tabletop dilution refrigerator" in Cryogencis 87 (2017) 29-34 ist ein sogenannter Tabletop-Entmischungskryostat beschrieben, der durch die Anordnung von Still und Mischkammer ein geringeres Bauvolumen ermöglicht, jedoch den gleichen Nachteil wie der Stand der Technik nach Fig. 7 aufweist, nämlich, dass die einzelnen Kälteplatten bzw. Experimentierplätze nur seitlich zugänglich sind.

Aus der DE 102014015665B4 ist ein optischer Tisch bekannt, der eine einzelne in die Tischplatte integrierte Kälteplatte aufweist.

Aus der DE102016214731B3, der DE102005041383A1 und auch der DE102011115303A1 sind NMR-Apparaturen bzw. Tieftemperaturvorrichtungen bekannt, bei denen Probenkopfkomponenten auf unterschiedlichen Temperaturniveaus von oben betrachtet unter- bzw. übereinander angeordnet sind. Aus der DE102011115303A1 ist der Zeichnung zu entnehmen, dass zwei Probenköpfe horizontal und vertikal versetzt zueinander angeordnet sind. DE102016214731 B3 offenbart ein Kryostat gemäß dem Oberbegriff des Anspruchs 1.

Es ist daher Aufgabe der vorliegenden Erfindung einen Kryostaten anzugeben, der eine verbesserte Zugänglichkeit der Experimentierplätze ermöglicht und gleichzeitig ein geringeres Bauvolumen benötigt.

Die Lösung dieser Aufgabe erfolgt durch die Merkmale des Anspruchs 1.

Dadurch, dass die Experimentierplätze nicht untereinander, sondern nebeneinander angeordnet sind, sind diese nach Abnahme der jeweiligen Wärmeschilde von oben und von der Seite zugänglich, während sie beim Stand der Technik nur von der Seite zugänglich sind. Dies vereinfacht verschiedene Experimente und im Allgemeinen die Handhabung des Kryostaten im Einsatz. Durch die Nebeinanderanordung der Experimentierplätze verringert sich auch die Bauhöhe des Kryostaten erheblich und es ist möglich den Kryostaten in Laborräumen mit Standardhöhe zu betreiben, was bei Kryostaten mit vertikal hängender Anordnung nicht möglich ist. Zwar kann die Nebeneinanderanordnung der Experimentierplätze zu großflächigeren Wärmeschildern führen, jedoch wird dieser Nachteil (zum Betrieb erhöhte Kühlleistung der verschiedenen Kühler notwendig) durch die Möglichkeit des Einsatzes in Laborräumen mit Standardhöhe in Kauf genommen.

Gemäß der vorteilhaften Ausgestaltung der Erfindung nach Anspruch 2 oder 3 werden durch einen Mischungskühler mehrere Kühlstufen bedient.

Die vorteilhaften Ausgestaltungen der Erfindung nach Anspruch 4 bis 6 betreffen geeignete Kühleinrichtungen für den Kryostaten.

Die vorteilhafte Ausgestaltung der Erfindung nach Anspruch 7 stellt eine einfache Nebeneinanderordnung der Experimentierplätze dar wobei diese sich noch auf unterschiedlichem Temperaturniveau befinden.

Durch die vorteilhafte Ausgestaltung der Erfindung nach Anspruch 8 werden nebeneinander angeordnete Experimentierplätze bereitgestellt, die sich in etwa auf demselben Höhenniveau befinden.

Weitere Einzelheiten, Merkmale und Vorteile der Erfindung ergeben sich aus der nachfolgenden Beschreibung bevorzugter Ausführungsformen der Erfindung.

### Kurzbeschreibung der Figuren

Fig. 1a und 1b zeigen schematisch den Grundgedanken der vorliegenden Erfindung;
Fig. 2a und 2b zeigen die geometrische Struktur einer ersten Ausführungsform der Erfindung;
Fig. 3 zeigt die geometrische Struktur einer zweiten Ausführungsform der Erfindung;
Fig. 4 zeigt die Anordnung der Wärmeschilder bei den Ausführungsformen nach Fig. 2 und 3;
Fig. 5 zeigt eine dritte Ausführungsform der Erfindung mit den nebeneinander angeordneten Experimentierplätzen in einer Ebene;
Fig. 6 zeigt eine vierte Ausführungsform der Erfindung, bei der ein GM-Kühler den Vakuumbehälter von unten durchsetzt, und
Fig. 7a und 7b zeigen einen Kryostaten nach dem Stand der Technik.

Die Figuren 1a und 1b zeigen schematisch das Grundprinzip der vorliegenden Erfindung, die Nebeneinanderanordnung von fünf Experimentierplätze 4-1 bis 4-5 auf den Kälteplatten 8-1 bis 8-5 in einer Ebene. Die fünf Experimentierplatze 4-1 bis 4-5, befinden sich auf den Kühlstufen 2-1 bis 2-5 mit den zugehörigen Temperaturen, Raumtemperatur 50 K, 4 K, 700 mK und 100 mK.

Fig. 1a zeigt die nebeneinander angeordneten Experimentierplätze von der Seite und damit quasi das Volumen der Experimentierplätze 4-1 bis 4-5 über der jeweiligen Kälteplatte 8-1 bis 8-5 und Fig. 1b zeigt eine Aufsicht auf die Darstellung nach Fig. 1.

Fig. 2a und 2b zeigen eine erste Ausführungsform der Erfindung, bei der der erfindungsgemäße Kryostat eine rechteckige Querschnittsform aufweist und die einzelnen, nebeneinander in einer Ebene angeordneten Experimentierplätze 4-1 bis 4-5 L-förmig ineinander geschachtelt sind; mit dem fünften Experimentierplatz 4-5 als Kubus.

Fig. 3 zeigt eine zweite Ausführungsform der Erfindung, bei der die Grundstruktur kreisförmig bzw. zylindrisch ist und die einzelnen Experimentierplätze 4-1 bis 4-5 einander umgeben.

Fig. 4 stellt eine mögliche Anordnung von vier Wärmeschilden 32-1 bis 32-4 zu den einzelnen Ausführungsformen nach Fig. 2 und 3 dar.

Fig. 5 zeigt eine dritte Ausführungsform der Erfindung. Die einzelnen Komponenten des Kryostats sind in einem Vakuumbehälter 10 angeordnet. Der Vakuumbehälter 10 umfasst eine Grundplatte 20 auf der eine seitliche Umrandung 22 angeordnet ist, wodurch sich eine Wanne 24 ergibt. Auf der linken Seite der Wanne 24 erstreckt sich ein Pulsrohrkühler 26 in die Wanne 24 hinein. Die rechte Seite der seitlichen Umrandung 22 stützt eine erste Teilkälteplatte 30-1 auf Raumtemperatur. Auf der ersten Teilkälteplatte 30-1 ist ein erster Experimentierplatz 4-1 angeordnet. Der erste Experimentierplatz 4-1 wird durch einen ersten Wärmeschild 32-1 umhüllt und befindet sich auf Raumtemperatur. Der gesamte Vakuumbehälter 10 stellt den ersten Wärmeschild 32-1 dar.

Durch Stützelemente 28 beabstandet von der Grundplatte 20 ist eine zweite Kälteplatte 8-2 vorgesehen, die im thermischen Kontakt zu dem Pulsrohrkühler 26 steht und ebenfalls eine seitliche Umrandung 22 aufweist. Im rechten Randbereich der zweiten Kälteplatte 8-2 stützt ein Stützelement 28 eine nach oben versetzte zweite Teilkälteplatte 30-2 die sich in der Ebene der ersten Teilkälteplatte 30-1 befindet. Die zweite Kälteplatte 8-2 und die zweite Teilkälteplatte 30-2 befinden sich auf einem zweiten Temperaturniveau von ca. 50 K. Auf bzw. über der zweiten Teilkälteplatte 30-2 befindet sich ein zweiter Experimentierplatz 4-2. Ausgehend von der zweiten Kälteplatte 8-2 umschließt ein zweiter Wärmeschild 32-2 den zweiten Experimentierplatz 4-2.

Wiederum durch Stützelemente 28 beabstandet ist auf der zweiten Kälteplatte 8-2 eine dritte Kälteplatte 8-3 angeordnet, die wiederum thermisch mit dem Pulsrohrkühler 26 gekoppelt ist und ein Temperaturniveau von ca. 4 K bereitstellt. Ein Stützelement 28 an der rechten Seite der dritten Kälteplatte 8-3 trägt eine dritte nach oben versetzte Teilkälteplatte 30-3. Die dritte Teilkälteplatte 30-3 befindet sich in der Ebene der zweiten und ersten Teilkälteplatten 30-1 und 30-2. Auf bzw. über der dritten Teilkälteplatte 30-3 ist ein dritter Experimentierplatz 4-3 mit einem Temperaturniveau von ca. 4 K angeordnet. Ausgehend von der dritten Kälteplatte 8-3 umschließt ein dritter Wärmeschild 32-3 den dritten Experimentierplatz 4-3.

Wiederum beabstandet durch Stützelemente 28 ist über der dritten Kälteplatte 8-3 ist eine vierte Kälteplatte 8-4 angeordnet, auf der die Komponenten eines ³He/⁴He-Entmischungskühlers 34 angeordnet sind. Auf der rechten Seite der der vierten Kälteplatte 8-4 stützt ein Stützelement 28 eine nach oben versetzte vierte Teilkälteplatte 30-4 auf dem Höhenniveau der anderen Teilkälteplatten 30-1 bis 30-3.

Durch weitere Stützelemente bzw. Stützwände 28 ist über der vierten Kälteplatte 8-4 eine fünfte Kälteplatte 8-5 auf dem Höhenniveau der Teilkälteplatten 30-i auf dem tiefsten Temperaturniveau von ca. 30 mK angeordnet. Über bzw. auf der fünften Kälteplatte 8-5 ist ein fünfter Experimentierplatz 4-5 angeordnet. Ausgehend von der fünften Kälteplatte 8-5 umschließt ein fünfter Wärmeschild 32-5 den fünften Experimentierplatz 8-5.

Der ³He/⁴He-Entmischungskühler 34 zwischen der vierten und fünften Kälteplatte 8-4, 8-5 umfasst eine Still 36 mit konzentrischem Wärmetauscher 38, eine Mischkammer 40 und Anschlüsse 42. Die Still ist thermisch mit der vierten Kälteplatte 8-4 und der vierten Teilkälteplatte 30-4 gekoppelt. Die Mischkammer 40 ist thermisch mit der fünften Kälteplatte 8-5 gekoppelt.

Die thermische Kopplung der einzelnen Kälteplatten 8-i mit den Teilkälteplatten 30-i und dem Pulsrohrkühler 26 bzw. dem ³He/⁴He-Entmischungskühler 34 erfolgt über Wärmeleiter 44. Der Pulsrohrkühler 26 ist über eine Vibrationsentkopplung 46 in dem Vakuumbehälter 10 montiert.

Fig. 6 zeigt eine vierte Ausführungsform der Erfindung, die sich von der dritten Ausführungsform nach Fig. 5 dadurch unterscheidet, dass anstelle eines Pulsrohrkühlers, der den Vakuumbehälter 10 seitlich von durchsetzt, ein GM-Kühler 48 von unten in etwa mittig zur fünften Kälteplatte 8-5 den Vakuumbehälter 10 durchsetzt. Der GM-Kühler 48 durchsetzt auch eine Öffnung in der zweiten Kälteplatte 8-2, so dass die thermische Kopplung mit der dritten Wärmeplatte erfolgen kann. Durch den Einbau des GM-Kühlers 48 von unten ergibt sich eine etwas schmälere, dafür aber etwas höhere Bauform.

Wie aus den Schnittdarstellungen in Fig. 5 und 6 zu ersehen ist, ermöglicht die Nebeneinanderanordnung der Experimentierplätze 4-i eine wesentlich niedrige Bauform. Durch die geringe Bauhöhe des Kryostaten ist es möglich den Kryostaten in Laborräumen mit Standardhöhe zu betreiben, was bei Kryostaten mit vertikal hängender Anordnung nicht möglich ist. Zwar kann die Nebeneinanderanordung der Experimentierplätze zu großflächigeren Wärmeschildern führen, jedoch wird dieser Nachteil (zum Betrieb erhöhte Kühlleistung der verschiedenen Kühler notwendig) durch die Möglichkeit des Einsatzes in Laborräumen mit Standardhöhe in Kauf genommen.

### Bezugszeichenliste:

- 2-i: Kühlstufen
- 4-i: Experimentierplätze
- 8-i: Kälteplatten
- 10: Vakuumbehälter
- 12-i: Wärmeschilder
- 20: Grundplatte
- 22: seitliche Umrandung von 20, 8-2
- 24: Wanne
- 26: Pulsrohrkühler
- 28: Stützelemente
- 30-i: Teilkälteplatte
- 32-i: Wärmeschild
- 34: ³He/⁴He-Entmischungskühler
- 36: Still
- 38: konzentrischer Wärmetauscher
- 40: Mischkammer
- 42: Anschlüsse von 34
- 44: Wärmeleiter
- 46: Vibrationsentkopplung
- 48: GM-Kühler

## Patentansprüche

1. Kryostat, mit
einer Mehrzahl von Kühlstufen (2-i) mit unterschiedlichen Temperaturniveaus, der Kühleinrichtungen (26, 34) zugeordnet sind,
einer Mehrzahl von Experimentierplätzen (4-i) auf den Temperaturniveaus der Kühlstufen (2-i),
einer Mehrzahl von Wärmeschilden (32-i) für die Kühlstufen (2-i), die Experimentierplätze (4-i) umschließen, und
einem Vakuumbehälter (10), in dem die Mehrzahl von Kühlstufen (2-i) angeordnet sind,
**dadurch gekennzeichnet, dass** die Experimentierplätze (4-i) von oben betrachtet nebeneinander angeordnet sind, und
dass die Experimentierplätze (4-i) so nebeneinander angeordnet sind, dass sie jeweils von oben und von der Seite zugänglich sind.

2. Kryostat nach Anspruch 1, **dadurch gekennzeichnet, dass** eine Kühleinrichtung (26, 34) mehreren Kühlstufen (2-i) zugeordnet ist.

3. Kryostat nach Anspruch 2, **dadurch gekennzeichnet, dass** die Kühleinrichtung für die Kühlstufen (2-4, 2-5) mit den beiden tiefsten Temperaturniveaus ein ³He/⁴He-Entmischungskühler (34) ist, der eine Still (36) und eine Mischkammer (40) umfasst.

4. Kryostat nach einem der Ansprüche 1 bis 2, **dadurch gekennzeichnet, dass** die Kühleinrichtung für die Kühlstufe (2-4, 2-5) mit dem tiefsten Temperaturniveau ein Joule-Thomson-Kühler, ein 1-K-Topf und/oder eine ³He-Stufe ist.

5. Kryostat nach einem der Ansprüche 1 bis 2, **dadurch gekennzeichnet, dass** die Kühleinrichtung für die Kühlstufe (2-4, 2-5) mit dem tiefsten Temperaturniveau ein ADR-Kühler ist.

6. Kryostat nach einem der vorhergehenden Ansprüche, **dadurch gekennzeichnet, dass** die Kühleinrichtungen für die Kühlstufen (2-1, 2-2, 2-3) mit höheren Temperaturniveaus Pulsrohrkühler, GM-Kühler, Stirling-Kühler und/oder Joule-Thomson-Kühler sind.

7. Kryostat nach einem der vorhergehenden Ansprüche, **dadurch gekennzeichnet, dass** wenigstens zwei der Kühlstufen (2-i) eine Kälteplatte (8-i) auf dem Temperaturniveau der jeweiligen Kühlstufe (2-i) umfassen,
dass die einzelnen Kälteplatten (8-i) untereinander und seitlich überstehend ausgebildet sind, so dass der seitlich überstehende Teil der Kälteplatten (8-i) von oben zugänglich ist, und
dass über den seitlich überstehenden Teilen der Kälteplatten (8-i) Experimentierplätze (4-i) ausgebildet sind.

8. Kryostat nach Anspruch 7, **dadurch gekennzeichnet,**
**dass** auf den seitlich überstehenden Teilen der Kälteplatten nach oben versetzte Teilkälteplatten (30-i) vorgesehen sind, die mechanisch auf den überstehenden Teilen der Kälteplatten abgestützt sind,
**dass** die horizontal versetzten Teilkälteplatten (30-i) durch thermische Kopplungen (44) mit den überstehenden Teilen der Kälteplatten auf der jeweiligen Temperaturstufe verbunden sind, und
**dass** die Experimentierplätze (4-i) über der Kälteplatte (8-5) auf der tiefsten Temperaturstufe und den Teilkälteplatten (30-i) ausgebildet sind.

## Claims

1. A cryostat, comprising
a plurality of cooling levels (2-i) having different temperature levels, having cooling devices (26, 34) associated therewith,
a plurality of experimentation places (4-i) at the temperature levels of the cooling levels (2-i),
a plurality of heat shields (32-i) for the cooling levels (2-i) enclosing the experimentation places (4-i), and
a vacuum chamber (10) in which the plurality of cooling levels (2-i) are arranged, **characterized in that** the experimentation places (4-i) are arranged side by side when viewed from above, and
**in that** the experimentation places (4-i) are arranged side by side in such a way that they are each accessible from above and from the side.

2. The cryostat according to claim 1, **characterized in that** a cooling device (26, 34) is associated with several cooling levels (2-i).

3. The cryostat according to claim 2, **characterized in that** the cooling device for the cooling levels (2-4, 2-5) with the two lowest temperature levels is a ³He/⁴He dilution refrigerator (34) comprising a still (36) and a mixing chamber (40).

4. The cryostat according to one of claims 1 to 2, **characterized in that** the cooling device for the cooling level (2-4, 2-5) with the lowest temperature level is a Joule-Thomson cooler, a 1-K pot, and/or a ³He level.

5. The cryostat according to one of claims 1 to 2, **characterized in that** the cooling device for the cooling level (2-4, 2-5) with the lowest temperature level is an ADR cooler.

6. The cryostat according to one of the preceding claims, **characterized in that** the cooling devices for the cooling levels (2-1, 2-2, 2-3) with higher temperature levels are pulse tube refrigerators, GM coolers, Stirling coolers, and/or Joule-Thomson coolers.

7. The cryostat according to one of the preceding claims, **characterized in that**
at least two of the cooling levels (2-i) comprise a cold plate (8-i) at the temperature level of the respective cooling level (2-i),
**in that** the individual cold plates (8-i) are designed on top of each other and protruding laterally over each other, so that the laterally protruding part of the cold plates (8-i) is accessible from above, and
**in that** experimentation places (4-i) are formed above the laterally protruding parts of the cold plates (8-i).

8. The cryostat according to claim 7, **characterized in that**
on the laterally protruding parts of the cold plates, partial cold plates (30-i) which are offset upwards are provided, which are mechanically supported on the protruding parts of the cold plates,
**in that** the vertically offset partial cold plates (30-i) are connected by thermal couplings (44) to the protruding parts of the cold plates at the respective temperature level, and
**in that** the experimentation places (4-i) are formed above the cold plate (8-5) at the lowest temperature level and the partial cold plates (30-i).

## Revendications

1. Cryostat, avec
une pluralité d'étages de refroidissement (2-i) avec différents niveaux de température auxquels des appareils de refroidissement (26, 34) sont associés,
une pluralité d'emplacements d'expérimentation (4-i) aux niveaux de température des étages de refroidissement (2-i),
une pluralité d'écrans thermiques (32-i) pour les étages de refroidissement (2-i) qui renferment les emplacements d'expérimentation (4-i), et
un récipient sous vide (10) dans lequel la pluralité d'étages de refroidissement (2-i) est disposée,
**caractérisé en ce que** les emplacements d'expérimentation (4-i) sont disposés côte à côte, vu d'en haut, et
**en ce que** les emplacements d'expérimentation (4-i) sont disposés côte à côte de sorte qu'ils soient accessibles respectivement par le haut et par le côté.

2. Cryostat selon la revendication 1, **caractérisé en ce qu'**un appareil de refroidissement (26, 34) est associé à plusieurs étages de refroidissement (2-i).

3. Cryostat selon la revendication 2, **caractérisé en ce que** l'appareil de refroidissement pour les étages de refroidissement (2-4, 2-5) avec les deux niveaux de température les plus bas est un refroidisseur à séparation 3He/4He (34) qui comprend une chambre de distillation (36) et une chambre de mélange (40).

4. Cryostat selon l'une quelconque des revendications 1 à 2, **caractérisé en ce que** l'appareil de refroidissement pour l'étage de refroidissement (2-4, 2-5) avec le niveau de température le plus bas est un refroidisseur Joule-Thomson, un pot 1-K et/ou un étage 3He.

5. Cryostat selon l'une quelconque des revendications 1 à 2, **caractérisé en ce que** l'appareil de refroidissement pour l'étage de refroidissement (2-4, 2-5) avec le niveau de température le plus bas est un refroidisseur ADR.

6. Cryostat selon l'une quelconque des revendications précédentes, **caractérisé en ce que** les appareils de refroidissement pour les étages de refroidissement (2-1, 2-2, 2-3) avec des niveaux de température plus élevés sont des refroidisseurs à tube pulsé, des refroidisseurs GM, des refroidisseurs Stirling et/ou des refroidisseurs Joule-Thomson.

7. Cryostat selon l'une quelconque des revendications précédentes, **caractérisé en ce qu'**au moins deux des étages de refroidissement (2-i) comprennent une plaque froide (8-i) au niveau de température de l'étage de refroidissement (2-i) respectif,
**en ce que** les différentes plaques froides (8-i) sont formées en faisant saillie les unes par rapport aux autres et latéralement, de sorte que la partie des plaques froides (8-i) faisant saillie latéralement est accessible par le haut, et
**en ce que** des emplacements d'expérimentation (4-i) sont formés au-dessus des parties des plaques froides (8-i) faisant saillie latéralement.

8. Cryostat selon la revendication 7, **caractérisé en ce que**
des plaques froides partielles (30-i) décalées vers le haut qui sont supportées mécaniquement sur les parties des plaques froides faisant saillie sont prévues sur les parties des plaques froides faisant saillie latéralement,
**en ce que** les plaques froides partielles (30-i) décalées horizontalement sont connectées par des couplages thermiques (44) aux parties faisant saillie des plaques froides à l'étage de température respectif, et
**en ce que** les emplacements d'expérimentation (4-i) sont formés au-dessus de la plaque froide (8-5) au niveau de température le plus bas et des plaques froides partielles (30-i).
